# FASCICULE DE BREVET EUROPEEN

(11) **EP 1 157 912 B1**
(45) Date de publication et mention de la délivrance du brevet: **12.01.2005**
(21) Numéro de dépôt: 01401236.3
(22) Date de dépôt: 14.05.2001
(51) Int. Cl.: B61D 13/00, B61D 3/10, B61G 5/02

(54) **Véhicule ferroviaire comportant une voiture d'extrémité se prolongeant par une cabine**
Schienenfahrzeug mit einem Endwagen mit vorgelagerter Fahrerkabine
Railway vehicle comprising an end coach with an attached cabin

(30) Priorité: 22.05.2000 FR 0006517
(43) Date de publication de la demande: 28.11.2001
(73) Titulaire: ALSTOM, 92300 Levallois-Perret (FR)
(72) Inventeur: Laporte, Jean-Jacques, 17000 La Rochelle (FR); Papin, Fréderic, 17540 Verines (FR)
(74) Mandataire: de Lambilly Delorme, Marie Pierre

(56) Documents cités:
- EP-A- 0 630 789
- CH-A- 141 733
- DE-A- 2 711 646
- DE-A- 19 652 700
- US-A- 2 012 260
- US-A- 3 030 897

## Description

L'invention se rapporte aux véhicules ferroviaires et plus particulièrement aux véhicules ferroviaires comportant une voiture d'extrémité se prolongeant par une cabine.

Il est connu dans le domaine ferroviaire, et notamment pour les tramways, d'avoir des cabines de pilotage qui soient soudées ou boulonnées au bout de la voiture d'extrémité. De telles cabines sont généralement en porte-à-faux par rapport à l'axe de rotation du bogie et présentent l'inconvénient, lorsque la voiture s'engage dans une courbe, d'être déportées vers l'extérieur de la courbe. Or, un problème général qui se pose pour tout véhicule ferroviaire, est de respecter les gabarits établis des voies ferrées.

Une solution connue pour limiter le déport de la cabine dans les courbes consiste à positionner les bogies au plus près de l'extrémité de la voiture. Toutefois, une telle solution présente l'inconvénient d'augmenter le déport du milieu de la voiture vers l'intérieur de la courbe et donc d'augmenter l'emprise au sol du véhicule dans les courbes.

Une autre solution connue pour limiter le déport de la cabine dans les courbes consiste à dessiner des cabines de forme convergente, dont les côtés sont affûtés afin de rester dans les limites du gabarit lorsque la voiture est en courbe. Toutefois, une telle solution présente l'inconvénient de réduire le volume de la cabine et de compliquer sa réalisation.

Il est également connu du document US 3 030 897 des véhicules ferroviaires comportant une voiture d'extrémité se prolongeant par une cabine où celle-ci comporte une structure séparée de la voiture mais dont les extrémités adjacentes sont montées sur le même bogie.

L'objet de la présente invention est donc de remédier à ces inconvénients en proposant un véhicule ferroviaire comportant une voiture d'extrémité qui se prolonge par une cabine dont l'emprise au sol est optimisée dans les virages afin de rester dans le gabarit de la voie et permettre ainsi l'utilisation d'une cabine possédant une largeur identique au gabarit du véhicule sur sensiblement toute la longueur de la cabine ou l'utilisation d'une cabine rallongée.

L'invention s'applique de préférence aux tramways pour lesquels le problème d'encombrement de la cabine dans les courbes est accentué par la nécessité d'emprunter des courbes serrées.

L'invention a pour objet un véhicule ferroviaire comportant une voiture d'extrémité se prolongeant par une cabine, la voiture et la cabine possédant des structures séparées dont les extrémités adjacentes sont montées pivotantes sur un même bogie, la structure de la cabine étant supportée par le seul bogie en étant montée en porte-à-faux, la cabine étant reliée à des moyens de commande du positionnement angulaire de la cabine par rapport au bogie caractérisé en ce que lesdits moyens de commande assurent la rotation, vers l'intérieur de la courbe, de ladite cabine par rapport audit bogie en étant asservi au mouvement de rotation de la voiture adjacente par rapport audit bogie.

Selon encore une autre caractéristique de l'invention, la voiture et la cabine sont montées pivotantes par rapport à un même axe porté par le bogie.

Selon une autre caractéristique de l'invention, les moyens de commande sont constitués par des éléments mécaniques reliant la cabine à la voiture adjacente.

On comprendra mieux les buts, aspects et avantages de la présente invention, d'après la description donnée ci-après de deux modes de réalisation de l'invention, présentés à titre d'exemples non limitatif, en se référant aux dessins annexés, dans lesquels :
- la figure 1 est une représentation schématique en vue de dessus d'un véhicule ferroviaire selon l'invention dans une portion de courbe ;
- la figure 2 est une vue de dessus d'un premier mode de réalisation des moyens de commande du positionnement angulaire de la cabine du véhicule selon l'invention lorsque le véhicule est sur une portion rectiligne ;
- la figure 3 est une vue similaire à la figure 2 lorsque la voiture d'extrémité et la cabine sont dans une portion de courbe ;
- la figure 4 est une vue de dessus d'un second mode de réalisation des moyens de commande du positionnement angulaire de la cabine du véhicule selon l'invention, dans une portion de courbe.

Pour faciliter la lecture du dessin, seuls les éléments nécessaires à la compréhension de l'invention ont été représentés. Les mêmes éléments portent les mêmes références d'une figure à l'autre.

La figure 1 représente un véhicule ferroviaire 1, de type tramway, comportant deux voitures 2 passager reliées entre elles par un bogie 4 pouvant pivoter par rapport à la structure des voitures 2. Les voitures 2 se prolongent en tête et en queue du tramway 1 par une cabine 3 possédant une structure indépendante de la structure des voitures 2. La structure de la cabine 3 est supportée par un seul bogie 5 muni de deux essieux, ce dernier supportant également l'extrémité de la voiture 2 adjacente, et est montée en porte-à-faux sur le bogie 5 de façon à être déportée sur l'avant du bogie 5.

Les structures de la cabine 3 et de la voiture 2 adjacente sont articulées autour d'un même axe 8 disposé au centre du bogie 5 et permettant le pivotement de la voiture 2 et de la cabine 3 de part et d'autre de l'axe longitudinal du bogie 5. Des soufflets en accordéon, représentés schématiquement sur la figure 1, sont disposés en bordure des bogies 4 et 5 afin d'effectuer l'habillage de la zone d'intercirculation et des amortisseurs, non représentés, sont éventuellement rapportés de façon à amortir le mouvement des voitures 2 et des cabines 3.

Conformément aux figures 2 à 4, chaque cabine 3 est reliée à la voiture 2 adjacente par des moyens de commande assurant le positionnement angulaire de la cabine 3 par rapport au bogie 5, proportionnellement à la position angulaire de la voiture 2 adjacente par rapport au même bogie 5.

Dans un premier mode de réalisation représenté sur les figures 2 à 3, les moyens de commande du positionnement angulaire de la cabine 3 sont constitués par deux paires de biellettes 7 disposées symétriquement par rapport à l'axe longitudinal du véhicule. Chaque paire de biellette est disposée en V de manière à relier la cabine 3 et la voiture 2 adjacente avec un coulisseau 10 se déplaçant le long d'un rail de guidage 15, le rail de guidage 15 étant porté par le bogie 5 et s'étendant transversalement au bogie 5 en étant centré sur l'axe 8 de rotation des articulations de la cabine 3 et de la voiture 2.

Conformément à la figure 2, un premier coulisseau 10, se déplaçant dans la moitié longitudinale gauche du bogie 5, est relié, par une paire de biellettes 7, au bord latéral droit de la face arrière 3a de la cabine 3 et au bord latéral droit de la face avant 2a de la voiture 2 adjacente. Un second coulisseau 10, se déplaçant dans la moitié longitudinale droite du bogie 5, est relié, par une paire de biellettes 7, au bord latéral gauche de la face arrière 3a de la cabine 3 et au bord latéral gauche de la face avant 2a de la voiture 2 adjacente. Les extrémités de chaque biellette 7 sont pourvues d'une liaison rotule autorisant le pivotement de la biellette 7 par rapport à leurs points de fixation.

Dans l'exemple représenté, les biellettes 7 possèdent toutes la même longueur.

Le fonctionnement du moyen de commande par biellettes 7 de la cabine 3 va maintenant être décrit :

Conformément à la figure 3, lorsque le tramway 1 aborde une courbe, le bogie 5 se positionne par rapport à la tangente de la courbe, ce qui provoque la rotation du bogie 5 par rapport à la face avant 2a de la voiture 2 adjacente. Ce mouvement de rotation du bogie 5 par rapport à la voiture 2 conduit à un déplacement des coulisseaux 10 le long du rail de guidage 15 par l'intermédiaire des biellettes 7 reliant la voiture 2 aux coulisseaux 10. Les coulisseaux 10 étant également reliés à la cabine 3 par des biellettes 7, le déplacement des coulisseaux 10 provoque un mouvement de rotation de la cabine 3 autour de l'axe 8, vers l'intérieur de la courbe. Dans l'exemple représenté, les longueurs des biellettes 7 étant équivalentes, l'angle de rotation de la cabine 3 par rapport au bogie 5 sera identique à la valeur de l'angle de rotation du bogie 5 par rapport à la voiture 2 adjacente.

Toutefois, dans des variantes de réalisation non représentées sur les figures, le mouvement de rotation de la cabine 3 vers l'intérieur de la courbe pourra être accentué ou diminué en modifiant la longueur des biellettes 7 de commande et en modifiant la position des points de fixation des biellettes 7 sur la cabine 3 et sur la voiture 2.

Dans un second mode de réalisation représenté à la figure 4, les moyens de commande du positionnement angulaire de la cabine 3 par rapport au bogie 5 sont constitués par une paire de câbles 6 disposés symétriquement par rapport à l'axe longitudinal du bogie 5 et partant de chaque bord transversal de la structure de la cabine pour relier le bord transversal opposé de la structure de la voiture 2 adjacente.

Chaque câble 6 est guidé sur son parcours par deux rouleaux de guidage 16 fixés verticalement sur le bogie 5. Les rouleaux de guidages 16 sont disposés sur le bogie 5, symétriquement par rapport à l'axe 8 et à proximité du bord transversal du bogie 5, de manière à ce que chaque câble 6 passe de part et d'autre de deux rouleaux 16 en suivant un parcours en forme de S. La longueur des câbles 6 est adaptée de façon à ce que les câbles 6 soit tendus entre le bord de la cabine 3 et le bord de la voiture 2 adjacente.

Un tel moyen de commande par câbles 6 permet d'entraîner la cabine 3 en rotation par rapport au bogie 5 lorsque, dans les courbes, le bogie 5 est entraîné en rotation par rapport au véhicule 2 adjacent. En effet, la rotation du bogie 5 provoque un coulissement des câbles 6 le long des rouleaux 16 ce qui provoque un mouvement symétrique de rotation de la cabine 3 vers l'intérieur de la courbe.

Dans des variantes de réalisations non représentées, les rouleaux de guidage 16 et les points de fixation des câbles 6 pourront être positionnés différemment afin d'accentuer ou de diminuer le mouvement de rotation de la cabine 3 par rapport au mouvement de rotation de la voiture 2 adjacente

Le véhicule ferroviaire selon l'invention présente donc l'avantage de réduire le déport de la cabine dans les courbes grâce à l'articulation de la cabine sur le bogie et à son mouvement de rotation dans les courbes proportionnellement à la rotation du bogie par rapport à la voiture adjacente. Un tel véhicule ferroviaire autorise ainsi l'utilisation de cabines plus spacieuses, en longueur et en largeur, pour un même gabarit de voie.

Bien entendu, l'invention n'est nullement limitée aux modes de réalisation décrits et illustrés qui n'ont été donnés qu'à titre d'exemple.

Ainsi, dans un autre mode de réalisation non représenté, les moyens commande pourront être constitués par des vérins reliant la cabine au bogie, les vérins étant commandés soit manuellement, soit automatiquement en fonction de la position angulaire du bogie par rapport à la voiture adjacente détectée à l'aide de capteurs.

## Revendications

1. Véhicule ferroviaire (1) comportant une voiture (2) d'extrémité se prolongeant par une cabine (3), ladite voiture (2) et ladite cabine (3) possédant des structures séparées dont les extrémités adjacentes sont montées pivotantes sur un même bogie (5), la structure de ladite cabine (3) étant supportée par le seul bogie (5) en étant montée en porte-à-faux, ladite cabine étant reliée à des moyens de commande (6,7) du positionnement angulaire de la cabine (3) par rapport audit bogie (5) **caractérisé en ce que** lesdits moyens de commande (6,7) assurent la rotation, vers l'intérieur de la courbe, de ladite cabine (3) par rapport audit bogie (5) en étant asservis au mouvement de rotation de la voiture (2) adjacente par rapport audit bogie (5).

2. Véhicule ferroviaire (1) selon l'une quelconque des revendications 1, **caractérisé en ce que** ladite voiture (2) et ladite cabine (3) sont montées pivotantes par rapport à un même axe porté par le bogie (5).

3. Véhicule ferroviaire selon la revendication précédente, **caractérisé en ce que** lesdits moyens de commande sont constitués par des éléments mécaniques (6,7) reliant la cabine à la voiture adjacente.

4. Véhicule ferroviaire selon la revendication précédente, **caractérisé en ce que** lesdits moyens de commande sont constitués de câbles (6) partant de chaque bord transversal de la cabine (3) pour relier le bord transversal opposé de la voiture (2) adjacente, lesdits câbles (6) présentant un parcours en forme de S, en passant de part et d'autre de rouleaux de guidage (16) fixés verticalement sur le bogie (5), afin que le mouvement de rotation du bogie (5) par rapport à la voiture (2) provoque le coulissement des câbles (6) le long des rouleaux de guidage (16) et le mouvement de rotation de la cabine (3) vers l'intérieur de la courbe.

5. Véhicule ferroviaire selon la revendication 3, **caractérisé en ce que** lesdits moyens de commande sont constitués de deux paires de biellettes (7) disposées symétriquement par rapport à l'axe longitudinal du bogie (5), chaque paire de biellettes (7) étant disposée en V de manière à relier la voiture (2) et la cabine (3) avec un coulisseau (10) se déplaçant le long d'un rail de guidage (15) porté par le bogie (5), ledit rail de guidage (15) s'étendant transversalement au bogie (5) en étant centré sur l'axe de rotation de la cabine (3).

## Claims

1. A rail vehicle (1) including an end car (2) extended by a cab (3), said car (2) and said cab (3) having separate structures with adjacent ends that are pivotally mounted on the same bogie (5), the structure of said cab (3) being supported solely by the bogie (5) while cantilevered therefrom, said cab being connected to control means (6, 7) for controlling the angular positioning of the cab (3) relative to said bogie (5) the rail vehicle being **characterized in that** said control means (6, 7) ensure that said cab (3) turns towards the inside of the bend, relative to said bogie (5), while being servocontrolled by the turning movement of the adjacent car (2) relative to said bogie (5).

2. A rail vehicle (1) according to claim 1, **characterized in that** said car (2) and said cab (3) are mounted to pivot relative to the same axis carried by the bogie (5).

3. A rail vehicle according to the preceding claim, **characterized in that** said control means are constituted by mechanical elements (6, 7) connecting the cab to the adjacent car.

4. A rail vehicle according to the preceding claim, **characterized in that** said control means are constituted by cables (6) coming from each side edge of the cab (3) in order to connect to the other side edge of the adjacent car (2), each of said cables (6) presenting an S-shaped path, by passing over guide rollers (16) that are vertically fixed on the bogie (5) so that the turning movement of the bogie (5) relative to the car (2) causes the cables (6) to slide along the guide rollers (16), and the cab (3) to turn towards the inside of the bend.

5. A rail vehicle according to claim 4, **characterized in that** said control means are constituted by two pairs of connecting rods (7) that are disposed symmetrically about the longitudinal axis of the bogie (5), each pair of connecting rods (7) being disposed in a V-shape so as to connect the car (2) and the cab (3) to a slide (10) that moves along a guide rail (15) carried by the bogie (5), said guide rail (15) extending transversely to the bogie (5) and being centered on the pivot axis of the cab (3).

## Patentansprüche

1. Schienenfahrzeug (1), welches einen Endwagen (2) mit vorgelagerter Fahrerkabine (3) aufweist, wobei der Wagen (2) und die Kabine (3) getrennte Strukturen aufweisen, deren benachbarte Enden drehbar auf einem gleichen Drehgestell (5) befestigt sind, wobei die Struktur der Kabine (3) durch das einzelne Drehgestell (5) getragen wird, indem es überstehend befestigt ist, wobei die Kabine mit Steuervorrichtungen (6, 7) zur winkeligen Positionierung der Kabine (3) im Verhältnis zu dem Drehgestell (5) verbunden ist, **dadurch gekennzeichnet, dass** die Steuervorrichtungen (6, 7) das Drehen der Kabine (3) zum Innern der Kurve in Verhältnis zu dem Drehgestell (5) sicherstellen, was von der Drehbewegung des Wagens (2), welcher im Verhältnis zu dem Drehgestell (5) angrenzend ist, abhängig ist.

2. Schienenfahrzeug (1) gemäß Anspruch 1, **dadurch gekennzeichnet, dass** der Wagen (2) und die Kabine (3) drehbar befestigt sind im Verhältnis zu einer gleichen Achse, welche von dem Drehgestell (5) getragen wird.

3. Schienenfahrzeug gemäß dem vorausgegangenen Anspruch, **dadurch gekennzeichnet, dass** die Steuervorrichtungen aus mechanischen Elementen (6, 7), welche die Kabine mit dem benachbarten Fahrzeug verbinden, gebildet sind.

4. Schienenfahrzeug gemäß dem vorausgegangenen Anspruch, **dadurch gekennzeichnet, dass** die Steuervorrichtungen aus Seilen (6) gebildet werden, welche von jedem Querrand der Kabine (3) ausgehen, um den gegenüberliegenden Querrand des benachbarten Wagens (2) zu verbinden, wobei die Seile (6) einen Weg in Form eines S aufweisen, indem sie auf beiden Seiten an Führungsrollen (16) vorbeigehen, die senkrecht an dem Drehgestell (5) befestigt sind, damit die Drehbewegung des Drehgestells (5) im Verhältnis zum Wagen (2) das Gleiten der Seile (6) entlang den Führungsrollen (16) und die Drehbewegung der Kabine (3) zum Innern der Kurve hervorruft.

5. Schienenfahrzeug gemäß Anspruch 3, **dadurch gekennzeichnet, dass** die Steuervorrichtungen aus zwei Paaren Schaltstangen (7) gebildet sind, welche symmetrisch im Verhältnis zur Längsachse des Drehgestells (5) angeordnet sind, wobei jedes Paar Schaltstangen (7) in einem V angeordnet ist, um den Wagen (2) und die Kabine (3) mit einer Gleitführung (10) zu verbinden, welche sich entlang einer Führungsschiene (15) verschiebt, die von dem Drehgestell (5) getragen wird, wobei sich die Führungsschiene (15) quer zum Drehgestell (5) erstreckt, indem sie auf der Rotationsachse der Kabine (3) zentriert ist.
